# EUROPÄISCHE PATENTSCHRIFT

(11) **EP 0 381 852 B1**
(45) Veröffentlichungstag und Bekanntmachung des Hinweises auf die Patenterteilung: **27.10.1993**
(21) Anmeldenummer: 89123710.9
(22) Anmeldetag: 22.12.1989
(51) Int. Cl.: B66B 7/02, B66B 19/00

(54) **Vorrichtung zum Verbinden von Führungsschienen**
Apparatus to join guide rails together
Dispositif pour joindre des rails de guidage

(30) Priorität: 10.02.1989 CH 479/89; 27.07.1989 CH 2805/89
(43) Veröffentlichungstag der Anmeldung: 16.08.1990
(73) Patentinhaber: INVENTIO AG, CH-6052 Hergiswil NW (CH)
(72) Erfinder: Morsley, James, GB-Cheltenham (GB)

(56) Entgegenhaltungen:
- US-A- 3 420 337
- US-A- 4 023 732
- US-A- 4 079 817
- US-A- 4 345 671
- US-A- 4 577 729

## Beschreibung

Die Erfindung betrifft eine Vorrichtung zum Verbinden der Führungsschienen von Aufzügen, mit einer Zentriervorrichtung, zum fluchtenden Führen einer Anschlussschiene an eine bereits gesetzte Führungsschiene.

Im Zusammenhang mit der modernen Elementbauweise, die auch im Aufzugsbau Anwendung findet, und bei welcher selbsttragende Schachtmodule im Werk vorfabriziert und mit allen Einzelteilen komplett ausgerüstet auf die Baustelle transportiert und aufeinandergeschichtet zusammengebaut werden, ist vor allem den Führungsschienenstössen grosse Aufmerksamkeit zu schenken. Einwandfreie Stossverbindungen mit einer Zentriervorrichtung erleichtern die Montage der ganzen Schachtmodule und helfen mit, teure Montagezeiten auf der Baustelle einzusparen.

Mit der DD-PS 92 525 ist eine Vorrichtung zum Verbinden von Führungsschienen bekanntgeworden, bei welcher an den Stossstellen der Führungsschienen am unteren Führungsende stirnseitig im Flansch und im Steg Nuten und am oberen Führungsende stirnseitig ebenfalls im Flansch und im Steg passende Federn gefräst sind. Zusätzlich ist am Flansch des unteren Führungsschienenendes eine Lasche mit allseitigen Verjüngungsanschrägungen angeschweisst, welche in einen am Flansch des oberen Führungsschienenendes angeschweissten taschenförmigen Verbindungsschuh passt. Die am unteren Teil angeordnete angeschrägte Lasche dient beim Zusammenfügen der beiden Schienenteile als Vorführung für die genau passend gefrästen stirnseitigen Nuten und Federn, wobei der Verbindungsschuh des oberen Führungsschienenteiles über die Lasche gesteckt und allseitig zwangsgeführt in die richtige fluchtende Lage geleitet wird. Ein in eine in der Lasche und im Verbindungsschuh eingefrästen Keilbahn eingetriebenes Verriegelungselement sichert die beiden Führungsschienenteile in ihrer endgültigen Arbeitslage.

Ein Nachteil dieser Vorrichtung zum Verbindung von Führungsschienen liegt darin, dass sowohl die Lasche als auch der Verbindungsschuh am Flansch der Führungsschiene anzuschweissen sind. Dabei können Wärmespannungen und Verzüge auftreten, welche sich negativ auf die Laufqualität der Aufzugskabine auswirken. Anderseits sind die Keilbahnen, mindestens diejenige im Verbindungsschuh, für die Verriegelung der beiden Führungsschienenenden vor dem Anschweissen des Verbindungsschuhs an den Flansch der Führungsschiene zu fertigen. Damit ist es erforderlich, dass die Anschweissteile sowohl genau mit den gefrästen Nuten und Federn als auch mit den gefrästen Keilbahnen übereinstimmen müssen.

Der Erfindung liegt die Aufgabe zugrunde, eine Vorrichtung zum gleichzeitigen und genauen Ausrichten von Aufzugsmodulen und Führungsschienen und zum Verbinden der, Fuhrungsschienen vorzuschlagen, bei welcher sich die beiden Schienenenden beim Zusammenbau selbsttätig, genau fluchtend führen, und bei welcher keine Verbindungsteile an den Führungsschienen anzuschweissen sind.

Diese Aufgabe wird durch die im ersten Anspruch gekennzeichnete Erfindung gelöst.

Die durch die Erfindung erreichten Vorteile sind im wesentlichen darin zu sehen, dass die verschraubte Verlaschung mit den nötigen Führungseinrichtungen durch handelsübliche Flachprofile bzw. durch abgekantete Blechteile herstellbar sind, wobei die Befestigungslöcher für die Verschraubung sowohl in den Führungsschienenteilen als auch in den Laschenteilen lehrenhaltig im Werk verbohrt werden können. Für die Montage eines Schachtmodules dienen die am unteren Schienenstoss angeschraubten Laschen von zwei einander gegenüberliegenden Führungsschienen als Führungshilfe für die unteren Enden der oberen Führungsschienen, so dass die angeschrägten Haltelaschen als auch die seitlich abgeknickten Führungsflanschen der U-förmig abgekanteten Führungslaschen das obere Schachtmodul für den Zusammenbau beim Absenken allseitig genau zentrieren. Die letzte Zentrierung der Führungsschienen wird zusätzlich dadurch erleichtert, dass die stirnseitig angeordneten Nut und Feder abgeschrägte Kanten aufweisen. Ein weiterer Vorteil liegt auch darin, dass die Führungsschienen keine Wärmespannungen oder Verzüge durch Schweissarbeiten erfahren.

In den Zeichnungen ist ein Ausführungsbeispiel der Erfindung dargestellt, das im folgenden näher erläutert wird. Es zeigen:
- Fig. 1: einen Querschnitt durch einen Führungschienenstoss gemäss einer Schnittlinie I-I aus Fig. 2;
- Fig. 2: einen Aufriss eines unteren Führungsschienenendes mit einer angeschraubten Führungsschienenverbindung;
- Fig. 3: einen Längsschnitt durch das untere Führungsschienenende gemäss einer Schnittlinie III-III aus Fig. 2;
- Fig. 4: einen Ausschnitt aus einer Stossverbindung zwischen zwei Führungsschienen;
- Fig. 5: eine vergrösserte Darstellung der Stossverbindung gemäss Fig. 4;
- Fig. 6: einen Querschnitt durch einen Führungsschienenstoss einer weiteren Ausführungsvariante gemäss einer Schnittlinie VI-VI aus Fig. 7;
- Fig. 7: einen Aufriss eines oberen Endes einer unteren Führungsschiene mit einer angeschraubten Führungsschienenverbindung der Ausführungsvariante gemäss Fig. 6 und
- Fig. 8: einen Längsschnitt durch das obere Ende einer unteren Führungsschiene gemäss einer Schnittlinie VIII-VIII aus Fig. 7.

In den Fig. 1, 2, 3, 4 und 5 ist mit 1 das obere Ende einer unteren Führungsschiene bezeichnet. In der Stirnseite der unteren Führungsschiene 1 ist mindestens im Steg 1.2 eine Nut 1.1 für die Aufnahme einer vorstehenden Feder 2.1 einer oberen Führungsschiene 2 vorgesehen. Die Nut 1.1 und die Feder 2.1 besitzen auf beiden Längsseiten abgeschrägte Kanten 1.5 bzw. 2.5. Im Flansch 1.3 der Führungsschiene 1 sind beispielsweise vier Befestigungslöcher 1.4 vorgesehen, auf welche Löcher einer Haltelasche 3 und einer Führungslasche 4 passen. Die Haltelasche 3 ist aus Flachmaterial gefertigt und weist beispielsweise acht Befestigungslöcher und am oberen Ende eine als Leitführung für eine anschliessende Führungsschiene 2 dienende Abschrägung 3.1 auf. Die Führungslasche 4 besitzt ebenfalls entsprechende acht Befestigungslöcher und ist aus Blech U-förmig abgekantet mit zwei Flanschen 4.1 und einem Steg 4.3. Die Flanschen 4.1 der Führungslasche 4 umgreifen seitlich die Haltelasche 3 und den Flansch 1.3 der Führungsschiene 1 bzw. 2. Am oberen Ende der Führungslasche 4 sind die beiden Flanschen 4.1 auf eine gewisse Länge vom Steg 4.3 abgetrennt und leicht nach aussen abgeknickt und bilden auf beiden Seiten einen Führungslappen 4.4 mit den Anschrägungen 4.2 als seitliche Zentrierung bei der Montage einer anschliessenden Führungsschiene 2. Die beiden Enden der Führungsschienen 1; 2 sind mit Schrauben 5, Schrägscheiben 7, Sicherungsscheiben 8 und Muttern 6 mit Hilfe der Haltelasche 3 und der Führungslasche 4 aneinandergestossen und fest miteinander verbunden.

Mit den Fig. 6, 7 und 8 ist eine weitere Ausführungsvariante eines Führungsschienenstosses dargestellt, bei welcher keine U-förmigen Führungslaschen verwendet werden. Die Haltelasche 3 ist gleich ausgeführt wie beim Führungsschienenstoss gemäss den Fig. 1, 2 und 3, während zwei Führungslaschen 4; 14 aus zwei winkelförmig abgekanteten Blechen gefertigt sind und auf beiden Seiten des Steges 1.2 der Führungsschiene 1 angeordnet sind. Ein erster Schenkel 4.1; 14.1 der Führungslasche 4, 14 liegt plan am Steg 1.2 der Führungsschiene 1 und der zweite Schenkel 4.3; 14.3 liegt plan an der leicht geneigten Innenfläche des Flansches 1.3 der Führungsschiene 1 an. Der erste Schenkel 4.1; 14.1 weist einen gegen die anschliessende obere Führungsschiene 2 vorstehenden leicht nach aussen abgeknickten Führungslappen 4.4; 14.4 mit einer Abschrägung 4.2; 14.2 auf, während im zweiten Schenkel 4.3; 14.3 zwei zu den Befestigungslöchern 1.4 der Führungsschiene 1 passende Löcher 4.5; 14.5 angeordnet sind. Anfräsungen 4.6; 14.6 im Bereich der Löcher 4.5; 14.5 der Führungslasche 4; 14 dienen dazu, die an den Flansch 1.3 der Führungsschiene 1 angepasste Neigung auszugleichen. Die linke und die rechte Abschrägung 4.2; 14.2 der Führungslasche 4; 14 dienen als seitliche Zentrierung bei der Montage für die anschliessende obere Führungsschiene 2. Das untere Ende der anschliessenden oberen Führungsschiene 2 wird an das obere Ende der unteren Führungsschiene 1 angestossen und mit Schrauben 5, Sicherungsscheiben 8 und Muttern 6 fest mit diesem verbunden.

Die vorstehend beschriebene Vorrichtung zum Verbinden von Führungsschienen wird bei der Werksmontage an den oberen Enden der in Schachtmodulen eingebauten Führungsschienen 1 angebracht. Die Schachtmodule selbst entsprechen im Normalfalle ungefähr der jeweiligen Etagenhöhe. An jeder einander gegenüberliegenden Führungsschiene für die Kabine werden die nach Lehren gebohrte Haltelasche 3 und gemäss den Fig. 1 - 3 die Führungslasche 4 gemeinsam über den Flansch 1.3 der Führungsschiene 1 gelegt und mit den im Beispiel vorgesehenen vier Schrauben 5, Schrägscheiben 7, Sicherungsscheiben 8 und Muttern 6 zusammengeschraubt oder gemäss den Fig. 6 - 8 wird die Haltelasche 3 mit der linken und der rechten Führungslasche 4; 14 mit den vorgesehenen vier Schrauben 5, Sicherheitsscheiben 8 und Muttern 6 zusammengeschraubt. Dabei sind die Abschrägung 3.1 und die seitlichen Führungslappen 4.4; 14,4 am freien, vorstehenden Ende der Haltelasche 3 bzw. der Führungslasche 4; 14 angeordnet. In dieser Art wird ein erstes Schachtmodul in ein Gebäude eingesetzt und verankert und weitere Schachtmodule von oben auf das erste aufgesetzt. Die freien Enden der Haltelaschen 3 bzw. der Führungslaschen 4; 14 zentrieren beim Absenken das obere Schachtmodul, indem die unteren Enden der anschliessenden oberen Führungsschienen 2 einerseits durch die seitlichen Führungslappen 4.4; 14.4, anderseits durch die Abschrägungen 3.1 der Haltelaschen 3 zweier gegenüberliegender Führungsschienen in die genaue Flucht der unteren Führungsschienen 1 geleitet werden. Die im Steg 1.2 der unteren Führungsschienen 1 stirnseitig eingefräste Nut 1.1 dient zusammen mit der an den anschliessenden oberen Führungsschienen 2 stirnseitig vorstehenden Feder 2.1 als endgültige, genaue Zentrierung der Führungsschienen 1; 2, bzw. als genauer Anschluss der aufeinanderstossenden Führungsflächen der Führungsschienen 1; 2, wobei zur gegenseitigen besseren Zentrierung der Endlage der Führungsschienen 1; 2 die auf beiden Längsseiten der Nut 1.1 und Feder 2.1 vorgesehenen abgeschrägten Kanten 1.5 bzw. 2.5 dienen. Zusammen mit einer Verbindung der Schachtmodule werden die oberen Führungsschienen 2 mit den Haltelaschen 3 bzw. den Führungslaschen 4 mit Hilfe der Schrauben 5, der Sicherungsscheiben 8 und der Muttern 6 fest verbunden.

Die vorstehend beschriebene Führungsschienenverbindung weist gemäss den Fig. 1 - 3 aus fabrikatorischen Gründen zwei Hauptteile auf, eine Haltelasche 3 und eine die Haltelasche 3 und den Flansch der Führungsschiene 1; 2 seitlich umgreifende Führungslasche 4. Es wäre ohne weiteres möglich, diese beiden Laschen miteinander zu verbinden und eine einteilige, U-förmige Lasche mit den nötigen Führungsanschrägungen und die Führungschienen seitlich umgreifenden Flanschen vorzusehen.

## Patentansprüche

1. Vorrichtung zum Verbinden der Führungsschienen (1) von Aufzügen, mit einer Zentriervorrichtung, zum fluchtenden Führen einer Anschlussschiene (2) an eine bereits gesetzte Führungsschiene(1),
**dadurch gekennzeichnet**,
dass am Ende der Führungsschienen (1) eines gesetzten Aufzugsmodules eine an drei Seiten an der Führungsschiene (1) anliegende anschraubbare Verbindungslasche (3; 4) angeordnet ist, welche an dem für die Befestigung einer Anschlussschiene (2) vorgesehenen Ende, als gleichzeitige Zentriervorrichtung zum fluchtenden Führen eines Aufzugsmoduls mit Anschlussschienen (2) an das bereits gesetzte Aufzugsmodul mit Führungsschienen (1), an der Rückseite und an den beiden Seitenteilen gegen die Führungsschienen (1) gerichtete Abschrägungen (3.1, 4.2) aufweist.

2. Vorrichtung nach Anspruch 1,
**dadurch gekennzeichnet**,
dass die an drei Seiten an der Führungsschiene anliegende anschraubbare Verbindungslasche (3; 4) eine U-Form aufweist und den Flasch (1.3) der Führungsschiene beidseitig umgreift, wobei die beiden seitlichen Abschrägungen an den beiden den Flansch der Führungsschiene umgreifenden Seiten angeordnet sind.

3. Vorrichtung nach Anspruch 2,
**dadurch gekennzeichnet**,
dass die Verbindungslasche eine in eine Führungslasche (4) eingelegte Haltelasche (3) aufweist, wobei die Führungslasche (4) die Haltelasche (3) und den Flansch (1.3) der Führungsschiene (1) seitlich umgreift und die seitlichen Abschrägungen (4.2) durch von der Rückseite abgetrennte, leicht nach aussen abgeknickte Führungslappen (4.4) sind.

4. Vorrichtung nach Anspruch 1,
**dadurch gekennzeichnet**,
dass die an drei Seiten an der Führungsschiene anliegende anschraubbare Verbindungslasche eine am rückseitigen Flansch (1.3) der Führungsschiene (1) anliegende Haltelasche (3) und je eine auf beiden Seiten des Steges (1.2) der Führungsschiene (1) anliegende winkelförmige Führungslasche (4; 14) aufweist, wobei ein mit dem leicht nach aussen abgeknickten Führungslappen (4.4; 14.4) ausgerüsteter erster Schenkel (4.1; 14.1) der Führungslasche (4; 14) am Steg (1.2) der Führungsschiene (1) anliegt und der zweite Schenkel (4.3; 14.3) Befestigungslöcher (4.5; 14.5) aufweist und auf der geneigten Innenfläche des Flansches (1.3) der Führungsschiene (1) angeordnet und mit der Haltelasche (3) verbunden ist.

5. Vorrichtung nach Anspruch 4,
**dadurch gekennzeichnet**,
dass der zweite Schenkel (4.3; 14.3) der Führungslasche (4; 14) im Bereich der Befestigungslöcher (4.5; 14.5) Anfräsungen (4.6; 14.6) zum Ausgleichen der Neigung des Flansches (1.3) der Führungsschiene (1) aufweist.

6. Vorrichtung nach einem der Ansprüche 1 - 5,
**dadurch gekennzeichnet**,
dass eine an den Stirnseiten der unteren und der oberen Führungsschiene (1; 2) angeordnete Zentriervorrichtung, bestehend aus einer Nut (1.1) und einer zugehörigen Feder (2.1) abgeschrägte Kanten (1.5; 2.5) aufweist.

## Claims

1. Device, for connecting the guide rails (1) of lifts, with a centring device for the aligned guidance of a connecting rail (2) to an already placed guide rail (1), characterised thereby, that a fishplate (3; 4) is arranged at the end of the guide rails (1) of a placed lift module, which fishplate is screwable on lying against three sides at the guide rail (1) and which displays bevels (3.1, 4.2) directed towards the guide rails (1), at both the side parts and at the rear side at the end provided for the fastening of a connecting rail (2), as simultaneous centring device for the aligned guidance of a lift module with connecting rails (2) to the already placed lift module with guide rails (1).

2. Device according to claim 1, characterised thereby, that the fishplate (3; 4), which is screwable on lying against three sides at the guide rail, displays a U-shape and embraces the flange (1.3) of the guide rail at both sides, wherein both the lateral bevels are arranged at both the sides embracing the flange of the guide rail.

3. Device according to claim 2, characterised thereby, that the fishplate displays a retaining strap (3) laid into a guide strap (4), wherein the guide strap (4) laterally embraces the retaining strap (3) and the flange (1.3) of the guide rail (1) and the lateral bevels (4.2) are formed by guide lobes (4.4) severed from the rear side and slightly bent over outwardly.

4. Device according to claim 1, characterised thereby, that the fishplate, which is screwable on lying against three sides at the guide rail, displays a retaining strap (3) lying against the rear flange (1.3) of the guide rail (1) and a respective angular guide strap (4; 14) lying against both sides of the web (1.2) of the guide rail (1), wherein a first limb (4.1; 14.1), which is equipped with the guide lobes (4.4; 14.4) slightly bent over outwardly, of the guide strap (4; 14) lies against the web (1.2) of the guide rail (1) and the second limb (4.3; 14.3) displays fastening holes (4.5; 14.5) and is arranged on the inclined inward surface of the flange (1.3) of the guide rail (1) and connected with the retaining strap (3).

5. Device according to claim 4, characterised thereby, that the second limb (4.3; 14.3) of the guide strap (4; 14) displays milled recesses (4.6; 14.6) in the region of the fastening holes (4.5; 14.5) to compensate for the inclination of the flange (1.3) of the guide rail (1).

6. Device according to one of the claims 1 to 5, characterised thereby, that a centring device, which is arranged at the end faces of the lower and the upper guide rail (1, 2) and which consists of a groove (1.1) and an associated spline (2.1), displays bevelled edges (1.5; 2.5).

## Revendications

1. Dispositif pour réunir les rails de guidage (1) d'ascenseurs, comportant un dispositif de centrage, pour le guidage d'un rail de raccordement (2) dans l'alignement d'un rail de guidage (1) déjà en place, caractérisé en ce qu'il est prévu, à l'extrémité des rails de guidage (1) d'un module d'ascenseur en place, une éclisse (3 ; 4) qui est apte à être vissée, est appliquée, au niveau de trois côtés, contre le rail de guidage (1), et présente, au niveau de l'extrémité prévue pour la fixation d'un rail de raccordement (2), des biseaux (3.1, 4.2) dirigés vers les rails de guidage (1), au niveau de la face arrière et des deux parties latérales, comme dispositif de centrage simultané en vue du guidage d'un module d'ascenseur pourvu de rails de raccordement (2) dans l'alignement du module d'ascenseur déjà en place pourvu de rails de guidage (1).

2. Dispositif selon la revendication 1, caractérisé en ce que l'éclisse (3 ; 4) apte à être vissée et appliquée, au niveau de trois côtés, contre le rail de guidage présente une forme en U et entoure des deux côtés l'aile (1.3) du rail de guidage, étant précisé que les deux biseaux latéraux sont disposés au niveau des deux côtés entourant l'aile du rail de guidage.

3. Dispositif selon la revendication 2, caractérisé en ce que l'éclisse comporte une éclisse de retenue (3) insérée dans une éclisse de guidage (4), étant précisé que celle-ci entoure latéralement l'éclisse de retenue (3) et l'aile (1.3) du rail de guidage (1), et que les biseaux latéraux (4.2) sont définis par des pattes de guidage (4.4) séparées de la face arrière et légèrement coudées vers l'extérieur.

4. Dispositif selon la revendication 1, caractérisé en ce que l'éclisse apte à être vissée et appliquée, au niveau de trois côtés, contre le rail de guidage, comporte une éclisse de retenue (3) appliquée contre l'aile (1.3), située côté arrière, du rail de guidage (1), et des éclisses de guidage angulaires (4 ; 14) appliquées de part et d'autre de l'âme (1.2) du rail de guidage (1), étant précisé qu'une première branche (4.1 ; 14.1), pourvue de la patte de guidage (4.4 ; 14.4), légèrement coudée vers l'extérieur, de l'éclisse de guidage (4 ; 14) est appliquée contre l'âme (1.2) du rail de guidage (1), tandis que la seconde branche (4.3 ; 14.3) présente des trous de fixation (4.5 ; 14.5), est disposée sur la surface intérieure inclinée de l'aile (1.3) du rail de guidage (1) et est reliée à l'éclisse de retenue (3).

5. Dispositif selon la revendication 4, caractérisé en ce que la seconde branche (4.3 ; 14.3) de l'éclisse de guidage (4 ; 14) présente, dans la zone des trous de fixation (4.5 ; 14.5), des parties fraisées (4.6 ; 14.6) destinées à compenser l'inclinaison de l'aile (1.3) du rail de guidage (1).

6. Dispositif selon l'une des revendications 1 à 5, caractérisé en ce qu'un dispositif de centrage disposé au niveau des faces frontales des rails de guidage inférieur et supérieur (1 ; 2) et formé d'une rainure (1.1) et d'une languette associée (2.1), présente des arêtes biseautées (1.5 ; 2.5).
